# EUROPÄISCHE PATENTSCHRIFT

(11) **EP 0 300 318 B1**
(45) Veröffentlichungstag und Bekanntmachung des Hinweises auf die Patenterteilung: **02.10.1991**
(21) Anmeldenummer: 88111065.4
(22) Anmeldetag: 11.07.1988
(51) Int. Cl.: B21D 41/04

(54) **Gerät zum Einziehen eines Rohrendes durch Kaltverformen**
Apparatus for cold swaging a pipe end
Dispositif pour rétreindre à froid l'extrémité d'un tube

(30) Priorität: 22.07.1987 DE 3724309
(43) Veröffentlichungstag der Anmeldung: 25.01.1989
(73) Patentinhaber: SIEMENS AKTIENGESELLSCHAFT, 80333 München (DE)
(72) Erfinder: Weber, Robert, D-8525 Uttenreuth (DE); Mechtold, Helmut, D-8500 Nürnberg (DE)

(56) Entgegenhaltungen:
- EP-A- 0 154 030
- DE-A- 2 313 787
- US-A- 2 999 405
- US-A- 3 731 518
- US-A- 3 795 035

## Beschreibung

Die Erfindung bezieht sich auf ein Gerät zum Einziehen eines Rohrendes durch plastisches Kaltverformen nach dem Oberbegriff des Patentanspruchs 1.

Zum Umformen von rohrförmigen Werkstücken an ihren Enden sind zahlreiche unterschiedliche Verfahren bekannt. Beim Verjüngen durch Hineindrücken des Rohres in eine sich verengende Matrize läßt sich der Rohrquerschnitt bei gleichzeitiger Längung des reduzierten Bereiches verkleinern. Die Verwendungsmöglichkeiten dieses Verfahrens werden begrenzt von Aufstauchungen im Ausgangsquerschnitt des Rohres, vom Knicken oder auch von der Faltenbildung im Bereich der Verjüngung.

Bei einem anderen Verfahren wird eine Verformung durch äußeren Druck auf die Rohrmantelfläche mittels mehrerer über den Rohrumfang angeordneter Knetbacken vorgenommen, wobei die Innenlängsform entweder frei oder gebunden entsteht. Beim gebundenen Umformen nimmt die Innenoberfläche die Form des Innenwerkzeuges an, das zylindrisch, kegelig oder profiliert sein kann. Eine Vorrichtung gemäß der eingangs genannten Gattung ist aus der Zeitschrift: BÄNDER, BLECHE, ROHRE 4-1986, "Verfahren zum Umformen von Rohren", Seiten 63/64 bekannt.

Zur Anwendung dieser bekannten Verfahren sind stationäre Maschinen oder Geräte erforderlich. Dies bedingt, daß die Arbeiten in einer Werkstatt ausgeführt werden müssen.

Bei der Montage von Rohrleitungen, insbesondere in Kraftwerken, Chemieanlagen, Offshore-Anlagen usw. werden hohe Qualitätsanforderungen an die Fügestellen von Rohren, Bögen, Stutzen und sonstigen Rohrbauteilen, die verschweißt werden sollen, gestellt, wobei nur ein engtolerierter Kantenversatz zulässig ist.

Der vorliegenden Erfindung liegt die Aufgabe zugrunde, ein vorort einsetzbares Gerät zum Einziehen eines Rohrendes durch Kaltverformen anzugeben, das einfach im Aufbau und für unterschiedliche Rohrdurchmesser einsetzbar ist. Mit dem Gerät sollen die Fügestellen maßlich genau zueinanderpassend vorbereitet werden können.

Diese Aufgabe wird bei einem Gerät der eingangs genannten Art dadurch gelöst, daß der Tragkörper einen Ringkörper und ein an diesem zentrisch gelagertes, als Anschlagring ausgebildetes Innenwerkzeug aufweist, wobei der Ringkörper nach innen offene, als Zylinder dienende sternförmig angeordnete Sacklöcher hat, in denen mit Backen verbundene, durch ein Druckmittel radial zum Zentrum hin bewegbare Kolben eingesetzt sind und der Anschlagring Einzelanschläge aufweist, die aus Anschlagköpfen mit Gewindeschäften gebildet sind, welche in radialen Gewindebohrungen des Anschlagringes radial verstellbar eingeschraubt sind und am Schaftende Mittel zum Drehen des Gewindeschaftes besitzen.

Auf diese Weise können die Enden von Rohren, insbesondere deren Innendurchmesser an den Fügestellen maßlich sehr genau aneinander angepaßt werden, wobei vorort eine Genauigkeit im Bereich von Zehntel-Millimetern erreichbar ist.

Es ist vorteilhaft, den als Innenwerkzeug ausgebildeten Anschlagring vom Ringkörper abnehmbar auszubilden. Dadurch kann das Gerät wahlweise auch ohne den inneren Anschlagring eingesetzt werden, wobei sich die Form des Rohrendes beim Einziehen frei ausbildet.

Nach einer Weiterbildung der Erfindung weisen die auf das Rohrende wirkenden Flächen der Backen einen spitzen Winkel auf, der sich vom Rohrende weg in Richtung der Rohrachse öffnet. Auf diese Weise können die Einziehkräfte sehr klein gehalten werden. Das Rohrende wird beim Einziehen nach Art einer negativen tulpenförmigen Form nach innen gezogen, wobei sich die Form frei ausbildet und durch die Wanddicke des Rohres und das Rohrmaterial bestimmt wird. Vom besonderen Vorteil ist es dabei, wenn der spitze Winkel der Backenflächen kleiner ist als der Reibungswinkel zwischen den Backen und der Rohraußenfläche.

Nach einer weiteren vorteilhaften Ausgestaltung der Erfindung sind die einzelnen Zylinder durch im Ringkörper angeordnete Kanäle für die Zuführung des Druckmittels miteinander verbunden und mindestens ein Zylinder ist mit Anschlußmitteln für eine zu einem Druckmittelerzeuger führende flexible Leitung versehen. Diese Ausbildung ermöglicht eine einfache und gewichtsmäßig leichte Gerätekonstruktion, die der Handhabung vorort sehr entgegen kommt.

Es ist vorteilhaft, den Ringkörper an einem mit Festklemmschrauben versehenen Klemmkörper drehbar zu lagern.

Weitere Vorteile der Erfindung gehen aus den in der Zeichnung beschriebenen Ausführungsbeispielen hervor. Es zeigen:
- FIG 1: eine Seitenansicht mit teilweisem Schnitt eines Gerätes zum Einziehen eines Rohrendes,
- FIG 2: einen Schnitt der FIG 1, wobei in der Teilfigur 2A die Lage der Kolben vor dem Einziehen und in der Teilfigur 2B die Lage der Kolben nach dem Einziehen des Rohrendes dargestellt ist und
- FIG 3: ein Gerät mit aufgesetztem Kraftverstärker.

Wie FIG 1 zeigt, sind bei dem Gerät zum Einziehen des Endes eines Rohres 1 an einem Klemmkörper 2 ein Ringkörper 11 mit Kolben 9 und ein als Innenwerkzeug ausgebildeter Anschlagring 6 mit Einzelanschlägen drehbar angeordnet. Die Einzelanschläge werden aus Anschlagköpfen 3 mit Gewindeschäften 4 gebildet. Diese Gewindeschäfte 4 sind, wie auch FIG 2 zeigt, in radialen Gewindebohrungen 5 eines Anschlagringes 6 in eine gewünschte Lage drehbar angeordnet. Am Schaftende sind jeweils Mittel zum Drehen des Gewindeschaftes angebracht. In dem dargestellten Beispiel dient zum Drehen ein Innen-Mehrkant 7, in den ein Inbusschlüssel mit Ratsche einsteckbar ist, um eine kontinuierliche Einstellung der Höhe der Anschlagköpfe 3 vorzunehmen. Die der Innenfläche des Rohres zugewandte Fläche der Anschlagköpfe 3 ist ballig ausgebildet und hat vorzugsweise die Form einer Kugelfläche.

Der Ringkörper 11, der am Anschlagring 6 zentrisch gehalten ist, hat nach innen offene, als Zylinder 10 dienende sternförmig angeordnete Sacklöcher. An der Innenseite des Ringkörpers 11 sind mehrere, sich außen über den einzuziehenden Bereich des Rohres 1 erstreckende Backen 8 vorgesehen, die als Druckstempel dienen und jeweils mit einem Kolben 9 verbunden sind, wobei die Kolben in radial und möglichst dicht nebeneinander angeordneten, als Zylinder 10 dienenden Sacklöchern des Ringkörpers 11 geführt sind. Die Backen 8 sind mit den Kolben 9 jeweils durch Schrauben 12 befestigt und haben eine Schulter 13, die als Anschlag für das Ende des Rohres 1 im Gerät dient. Die Kolben 9 sind mit einer Rückholfeder 18 versehen, deren eines Ende am Kolben 9 und deren anderes Ende an einem Stopfen 20 befestigt ist, der in den Zylinder 10 einschraubbar ist und diesen an der dem Backen 8 gegenüberliegenden Seite dicht abschließt. Diese Ausbildung ermöglicht eine besonders einfache Herstellung.

Die einzelnen Zylinder 10 sind durch Kanäle 14 für die Zuführung eines Druckmittels miteinander verbunden (Teil-FIG 2A). Mindestens einer der Zylinder 10 ist mit Anschlußmitteln 15, z.B. in Form einer Schnellkupplung, für eine zu einem Druckmittelerzeuger führende Leitung 16 versehen (FIG 1). Werden die Kolben 9 mit Druckmittel beaufschlagt, so drücken die an der äußeren Oberfläche des Rohres zur Anlage kommenden Backen 8 das Rohrende nach innen und reduzieren dadurch den äußeren und inneren Durchmesser des Rohrendes (Teil-FIG 2B). Die Backen 8 können je nach dem gewünschten Profil des Rohrendes unterschiedliche Formen aufweisen. Die auf das Rohrende wirkenden Flächen der Backen 8 weisen vorzugsweise einen spitzen Winkel α auf, der sich vom Rohrende weg in Richtung Rohrachse öffnet. Dabei ist der Winkel α zweckmäßigerweise kleiner als der Reibungswinkel zwischen den Backen 8 und der Außenfläche des Rohres 1. Für Stahlrohre ist der Winkel α ungefähr 5°.

Um einen vorgegebenen Durchmesser, insbesondere einen Innendurchmesser genau und reproduzierbar erzielen zu können, wird vorzugsweise die gleiche Anzahl von Anschlagköpfen 3 wie die der Backen 8 verwendet.

Der an dem Klemmkörper 2 drehbar gelagerte Ringkörper 11 besitzt einen Innenflansch 11a, der in Gleitflächen eines Ringes 2a und des Klemmkörpers 2 geführt ist. Dabei ist der Ring 2a mittels Schrauben 2b am Klemmkörper 2 gehalten, so daß durch Lösen der Schrauben 2b das Gerät auch ohne Klemmkörper 2 eingesetzt werden kann.

Vor dem Einziehen eines Rohres stellt man die einzelnen Anschlagköpfe 3 alle auf gleiches Einstellmaß ein, so daß der gewünschte Innendurchmesser für das Rohr vorgegeben ist. Mittels Festklemmschrauben 17, die am Klemmkörper 2 angeordnet sind, wird eine Grobeinstellung für das Rohr 1 vorgenommen. Der durch die Spitzen der Festklemmschrauben 17 umschriebene Kreisbogen wird zur Vorzentrierung etwas größer als der Rohraußendurchmesser eingestellt. Die bewegliche Leitung 16 wird mit einer Handpumpe verbunden, deren Entlastungsventil zunächst geöffnet ist, so daß die Rückholfedern 18 die Kolben 9 mit den aufgeschraubten Backen 8 in die in FIG 1 gezeigte Lage zurückziehen können, falls dies noch nicht geschehen ist. Das Gerät ist dann fertig zum Aufschieben auf das Ende des Rohres 1. Die Schulter 13 begrenzt dabei die Aufschiebtiefe. Nun werden die Festklemmschrauben 17 soweit nach innen gedreht, daß sie das Rohreinziehgerät reibschlüssig auf dem Rohrende festhalten.

Nun kann das Entlastungsventil an der Handpumpe geschlossen und das Gerät durch Betätigen der Handpumpe mit Druck beaufschlagt werden, bis die Rohrinnenfläche gleichmäßig an allen Anschlagköpfen 3 anliegt (untere Hälfte der FIG 2). Zur Sichtkontrolle sind am Anschlagring 6 Sichtlöcher 19 vorgesehen.

Wird das Ventil an der Handpumpe wieder geöffnet, so ziehen die Rückholfedern 18 die Backen 9 wieder in die Ausgangslage zurück. Das Gerät könnte daher vom Rohr wieder abgezogen werden, wobei die Feststellschrauben 17 gelöst sein müssen. Zum Erzielen eines sehr genauen Innendurchmessers des Rohres 1 ist es jedoch vorteilhaft, das Gerät in Umfangsrichtung etwa um eine halbe Bakkenbreite oder ein Vielfaches davon zu drehen und das Gerät nochmals mit Druck zu beaufschlagen, bis sich wiederum die Rohrinnenfläche an die Anschlagköpfe 3 anlegt. Dadurch kann die Genauigkeit der Kaltverformung noch gesteigert werden. Rückfederungseffekte lassen sich durch eine werkstoffspezifische Korrekturkonstante am Einstellmaß kompensieren.

In den Fällen, in denen für den Innendurchmesser des Rohres keine sehr große Genauigkeit gefordert wird, kann der Anschlagring 6 vom Ringkörper 11 durch Lösen der Schrauben 11b abgenommen werden.

Bei dünnen Rohrwandstärken kann eine ungewollte Faltenbildung durch den Einziehvorgang auftreten. Um dies zu vermeiden, ist es günstig, das Gerät mit einem Kraftverstärker, einem sogenannten Booster, zu betreiben.

Ein derartiger Booster 21 kann - wie FIG 3 zeigt - kraftverstärkend auf einen oder mehrere bzw. alle Kolben 9 aufgesetzt werden. Dabei wird ein Zylinder 22 mit Kolben 23 in die obere Öffnung 24 des im Ringkörper 11 angeordneten Zylinders 10 eingeschraubt und der Kolben 23 über eine Kolbenstange 25 mit dem Kolben 9 verbunden. Die Kolbenstange 25 ist mit Bohrungen 26, 27 versehen, durch die das in den Zylinder 10 geleitete Druckmittel in Kanäle 28, 29 und von dort in den Raum des Zylinders 22 gelangt.

Als Druckmittelerzeuger wird bei der Anwendung von Boostern zweckmäßigerweise ein hydraulisches Aggregat eingesetzt.

Die Verwendung von Boostern kann auch erforderlich werden, wenn die Einziehkräfte des Gerätes infolge einer dicken Wandstärke des Rohres nicht mehr ausreichen. Die Booster belasten dann den Rohrumfang mit zusätzlichen Einzelkräften, so daß dort das Rohrende eingedrückt werden kann. Durch Drehen des Ringkörpers 11 mit dem Anschlagring 6 und wiederholtes Drücken wird der kreisrunde Rohrquerschnitt wieder hergestellt.

## Patentansprüche

1. Gerät zum Einziehen eines Rohrendes durch plastisches Kaltverformen, bei dem ein das gewünschte Rohrinnenprofil vorgebendes Innenwerkzeug (3 bis 7) und an einem Tragkörper mehrere, sich außen über den Umfang des Innenwerkzeugs (3 bis 7) angeordnete Bachen (8) vorgesehen sind, **dadurch gekennzeichnet ,** daß ein Klemmkörper vorgesehen ist, der einen Ringkörper (11) und ein an diesem zentrisch gelagertes, als Anschlagring (6) ausgebildetes Innenwerkzeug aufweist, wobei der Ringkörper (11) nach innen offene, als Zylinder (10) dienende sternförmig angeordnete Sacklöcher hat, in denen mit den Backen (8) verbundene, durch ein Druckmittel radial zum Zentrum hin bewegbare Kolben (9) eingesetzt sind und der Anschlagring (6) Einzelanschläge aufweist, die aus Anschlagköpfen (3) mit Gewindeschäften (4) gebildet sind, welche in radialen Gewindebohrungen (5) des Anschlagringes (6) radial verstellbar eingeschraubt sind und am Schaftende Mittel (7) zum Drehen des Gewindeschaftes (4) besitzen.

2. Gerät nach Anspruch 1, **dadurch gekennzeichnet,** daß der als Innenwerkzeug ausgebildete Anschlagring (6) vom Ringkörper (11) abnehmbar ist.

3. Gerät nach Anspruch 1 oder 2, **dadurch gekennzeichnet,** daß die auf das Rohrende wirkenden Flächen der Backen (8) einen spitzen Winkel (α) aufweisen, der sich vom Rohrende weg in Richtung Rohrachse öffnet.

4. Gerät nach Anspruch 3, **dadurch gekennzeichnet,** daß der Winkel (α) kleiner als der Reibungswinkel zwischen dem Backen (8) und der Außenfläche des Rohres (1) ist.

5. Gerät nach einem der vorhergehenden Ansprüche, **dadurch gekennzeichnet,** daß die einzelnen Zylinder (10) durch im Ringkörper (11) angeordnete Kanäle (14) für die Zuführung des Druckmittels miteinander verbunden sind und mindestens ein Zylinder (10) mit Anschlußmitteln (15) für eine zu einem Druckmittelerzeuger führenden flexiblen Leitung (16) versehen ist.

6. Gerät nach einem der vorhergehenden Ansprüche, **dadurch gekennzeichnet,** daß die Kolben (9) mit einer Rückholfeder (18) versehen sind.

7. Gerät nach einem der vorhergehenden Ansprüche, **dadurch gekennzeichnet,** daß auf einen oder mehrere Kolben (9) ein Druckverstärker (21) aufgesetzt ist.

8. Gerät nach einem der vorhergehenden Ansprüche, **dadurch gekennzeichnet,** daß der Ringkörper (11) an einem mit Festklemmschrauben (17) versehenen Klemmkörper (2) drehbar gelagert ist.

## Claims

1. An apparatus for drawing-in a pipe end through plastic cold-forming, in which an internal tool (3 to 7) giving the desired tube internal profile is provided and provided on a carrier body there are several jaws (8) arranged outside over the periphery of the internal tool (3 to 7), characterised in that a clamping body is provided which has an annular body (11) and an internal tool mounted on this centrally, and constructed as a stop ring (6), wherein the annular body (11) has blind holes open towards the inside, arranged in a star shape, and serving as cylinders (10), in which are inserted pistons (9), which are connected to the jaws (8) and able to move radially toward the centre by pressure means, and the stop ring (6) has individual stops, which are formed from stop heads (3) with threaded shafts (4), which are screwed in a radially adjustable manner in radial threaded bores (5) of the stop ring (6), and possess on the shaft end means (7) for turning the threaded shaft (4).

2. An apparatus according to claim 1, characterised in that the stop ring (6) constructed as an internal tool is able to be removed from the ring body (11).

3. An apparatus according to claim 1 or 2, characterised in that the faces of the jaws (8) acting on the tube end form an acute angle (α), which opens from the tube end away in the direction of the tube axis.

4. An apparatus according to claim 3, characterised in that the angle (α) is smaller than the friction angle between the jaw (8) and the outer face of the tube (1).

5. An apparatus according to one of the preceding claims, characterised in that the individual cylinders (10) are connected to each other through channels (14), arranged in the annular body (11), for the supply of pressure means, and at least one cylinder (10) is provided with connecting means (15) for a flexible line (16), leading to a pressure means generator.

6. An apparatus according to one of the preceding claims, characterised in that the pistons (9) are provided with a return spring (18).

7. An apparatus according to one of the preceding claims, characterised in that on one or several pistons (9) there is placed a pressure amplifier (21).

8. An apparatus according to one of the preceding claims, characterised in that the annular body (11) is rotatably mounted on a clamping body (2) provided with clamping screws (17).

## Revendications

1. Appareil pour rétreindre l'extrémité d'un tube par déformation plastique à froid et dans lequel il est prévu un outil intérieur (3 à 7), qui détermine le profil intérieur désiré du tube et, sur un corps de support, plusieurs mâchoires (8) disposées extérieurement sur le pourtour de l'outil intérieur (3 à 7), caractérisé par le fait qu'il est prévu un corps de serrage, qui comporte un corps annulaire (11) et un outil intérieur monté de manière à être centré sur ce corps et agencé sous la forme d'un anneau de butée (6), le corps annulaire (11) possédant des trous borgnes s'ouvrant vers l'intérieur, qui sont utilisés à la manière de cylindres (10) et disposés en étoile et dans lesquels sont insérés des pistons (9) raccordés aux mâchoires (8) et déplaçables radialement vers le centre à l'aide d'un fluide comprimé, tandis que l'anneau de butée (6) comporte des butées individuelles qui sont formées par des têtes de butée (3) possédant des tiges filetées (4), qui sont vissées, d'une manière réglable radialement, dans des taraudages radiaux (5) de l'anneau de butée (6) et possèdent, sur leur extrémité, des moyens (7) pour faire tourner la tige filetée (4).

2. Appareil suivant la revendication 1, caractérisé par le fait que l'anneau de butée (6) réalisé sous la forme d'un outil intérieur peut être retiré du corps annulaire (11).

3. Appareil suivant la revendication 1 ou 2, caractérisé par le fait que les surfaces, qui agissent sur l'extrémité du tube, des mâchoires (8) font un angle aigu (α) qui s'ouvre à partir de l'extrémité du tube dans la direction de l'axe de ce dernier.

4. Appareil suivant la revendication 3, caractérisé par le fait que l'angle (α) est inférieur à l'angle de frottement entre la mâchoire (8) et la surface extérieure du tube (1).

5. Appareil suivant l'une des revendications précédentes, caractérisé par le fait que les différents cylindres (10) sont raccordés entre eux au moyen de canaux (14) ménagés dans le corps annulaire (11) et utilisés pour l'envoi du fluide comprimé, et qu'il est prévu au moins un cylindre (10) comportant des moyens de raccordement (15) pour une canalisation flexible (16) aboutissant à un générateur du fluide comprimé.

6. Appareil suivant l'une des revendications précédentes, caractérisé par le fait que les pistons (9) sont équipés d'un ressort de rappel (18).

7. Appareil suivant l'une des revendications précédentes, caractérisé par le fait qu'un amplificateur de pression (21) est monté sur un ou plusieurs pistons (9).

8. Appareil suivant l'une des revendications précédentes, caractérisé par le fait que le corps annulaire (11) est monté de façon à pouvoir tourner sur un corps de serrage (2) équipé de vis de blocage (17).
